# EUROPÄISCHE PATENTSCHRIFT

(11) **EP 2 162 601 B1**
(45) Veröffentlichungstag und Bekanntmachung des Hinweises auf die Patenterteilung: **02.12.2015**
(21) Anmeldenummer: 08759163.2
(22) Anmeldetag: 11.06.2008
(51) Int. Cl.: F01L 1/053

(54) **BRENNKRAFTMASCHINE MIT EINER KURBELWELLE UND WENIGSTENS EINEM ZYLINDERKOPF SOWIE KRAFTFAHRZEUG MIT EINER DERARTIGEN BRENNKRAFTMASCHINE**
INTERNAL COMBUSTION ENGINE HAVING A CRANKSHAFT AND AT LEAST ONE CYLINDER HEAD, AND MOTOR VEHICLE HAVING AN INTERNAL COMBUSTION ENGINE OF SAID TYPE
MOTEUR À COMBUSTION INTERNE COMPRENANT UN VILEBREQUIN ET AU MOINS UNE CULASSE AINSI QUE VÉHICULE AUTOMOBILE MUNI D'UN TEL MOTEUR À COMBUSTION INTERNE

(30) Priorität: 11.07.2007 DE 102007032638
(43) Veröffentlichungstag der Anmeldung: 17.03.2010
(73) Patentinhaber: Bayerische Motoren Werke Aktiengesellschaft, 80809 München (DE)
(72) Erfinder: EMMERSBERGER, Georg, 83539 Pfaffing (DE)
(86) Internationale Anmeldenummer: PCT/EP2008/004646
(87) Internationale Veröffentlichungsnummer: WO 2009/006973

(56) Entgegenhaltungen:
- DE-A1- 10 065 490
- GB-A- 404 501
- JP-A- H06 317 110
- US-A- 4 592 314
- US-A- 4 635 592
- US-A- 4 686 945

## Beschreibung

Die Erfindung betrifft eine Brennkraftmaschine umfassend eine Kurbelwelle sowie wenigstens einen zumindest annähernd in Kurbelwellenachsrichtung von einem Einlass- zu einem Auslasskanal hin durchströmbaren Zylinderkopf mit Ventilen zum Öffnen und Schließen der Kanäle sowie eine erste und eine zweite Nockenwelle zur Betätigung der Ventile, wobei sowohl die erste als auch die zweite Nockenwelle jeweils einem Einlass- und einem Auslassventil zugeordnet und zumindest annähernd parallel zur Kurbelwelle angeordnet sind.

Eine derartige Brennkraftmaschine ist beispielsweise aus der DE 38 41 710 A1 bekannt, der zufolge zur Betätigung der Ventile eine einzige Nockenwelle mit einem Einlassnocken und einem Auslassnocken vorgesehen ist. Ausgehend von den Nocken erfolgt eine Betätigung der Ventile mittels parallel zu den Ventilebenen liegenden Kipphebelwellen, indem jeweils ein Nocken über eine Kipphebelwelle zwei (Einlass- bzw. Auslass-) Ventile zugleich betätigt. Dabei greift der Nocken an einem Ende der Kipphebelwelle an, die Hebel zur Betätigung der Ventile sind entlang der Kipphebelwelle in Kipphebelwellenachsrichtung vom Nockenangriffshebel beabstandet angeordnet. Mit dieser Konstruktion wird zwar ein relativ kleiner Einbauraum für eine Ventilsteuerung zur Steuerung mehrerer in einem Zylinderkopf angeordneter gleichartiger Ventile ermöglicht, jedoch ist insbesondere bei hohen Ventilbeschleunigungen nur eine begrenzte Drehzahl erreichbar.

Aus der DE 100 65 490 A1 ist ein Ventiltrieb bekannt für einen kleinen Dieselmotor mit: einem Paar von Nockenwellen, die drehbar an einem Zylinderkopf angebracht sind und sich über dessen Oberseite hinüber erstrecken; einem Paar von Einlass- und Auslassnocken an jeder Nockenwelle für jeden Zylinder; zwei Einlassöffnungen und zwei Auslassöffnungen, die an dem Zylinderkopf oberhalb eines Bohrungsrpittelpunkts jedes Zylinders und darum herum ausgeformt sind, um mit der Zylinderbohrung zu kommunizieren; zwei Einlassventilen und zwei Auslassventilen, die in den entsprechenden Öffnungen angeordnet sind, um die Öffnungen selektiv zu öffnen und zu schließen; Unterbrecherhebeln, von denen ein Ende mit oberen Enden der entsprechenden Ventile verbunden ist; und Spieleinstellern, die mit anderen Enden der entsprechenden Unterbrecherhebel verbunden sind, um das Spiel zwischen den Unterbrecherhebeln und den Nocken einzustellen; wobei die Einlass- und Auslassöffnungen abwechselnd zickzackartig angeordnet sind.

Aus der US 4 635 592 A ist eine Ventilsteuerung bekannt für eine Brennkraftmaschine mit wenigstens einem Zylinder, dessen Zylinderkopf zumindest ein Paar von zueinander geneigt angeordneten, bezüglich des Verbrennungsraumes radial ausgerichteten Ventilen aufweist, die von einer gemeinsamen Nockenwelle mittels kegelförmiger Nocken betätigbar sind, bei der zwischen den radial ausgerichteten Ventilen und den kegelförmigen Nocken im Zylinderkopf verschiebbar gelagerte Tassenstößel vorgesehen sind.

Aus der JP H06 317110 A ist eine Struktur eines Zylinderkopfes bekannt mit einer Kipphebelwellenabdeckung zum Stützen von Kipphebelwellen, wobei die Kipphebelwellenabdeckung als Leiterrahmenstruktur ausgebildet ist, indem mehrere Abdeckungsabschnitte ausgebildet sind, die eine jeweilige Kipphebelwelle stützen einstückig mit Trägerabschnitten, die beide Seiten eines jeden Abdeckungsabschnitts stützen.

Der Erfindung liegt daher die Aufgabe zugrunde, eine eingangs genannte Brennkraftmaschine bereit zu stellen, bei welcher eine Ventilsteuerung zur Steuerung mehrerer in einem Zylinderkopf angeordneter Ventile einen nur geringen Einbauraum beansprucht und welche zugleich einen besonders direkten und steifen Übertragungsweg bietet, sodass insbesondere bei hohen Ventilbeschleunigungen hohe Drehzahlen erreichbar sind. Außerdem soll ein Kraftfahrzeug mit einer derartigen Brennkraftmaschine bereitgestellt werden.

Die Lösung dieser Aufgabe erfolgt mit einer Brennkraftmaschine mit den Merkmalen des Anspruchs 1, wobei die Ventile direkt mittels Schlepphebel betätigbar sind, die erste und die zweite Nockenwelle sowie die Schlepphebel mit Schlepphebelwelle(n) in einem baulich gesonderten Träger angeordnet sind und der Träger entlang einer Trennebene zweiteilig getrennt ist und ein Unterteil sowie ein Oberteil umfasst. Außerdem wird die Aufgabe mit einem Kraftfahrzeug mit den Merkmalen des Anspruchs 3 gelöst, das eine derartige Brennkraftmaschine umfasst. Diese Anordnung ermöglicht eine besonders kompakte und raumsparende Ausführung, es sind nur wenige Bauteile erforderlich, sodass die Kosten bei Herstellung,

Montage und Wartung verringert sind und es ist ein direkter und steifer Übertragungsweg bei der Ventilbetätigung ermöglicht.

Besonders bevorzugte Ausführungen und Weiterbildungen sind Gegenstand der Unteransprüche.

Sehr vorteilhaft ist es, wenn Einlass- und Auslassventil(e) gegenüber einer den Zylinder in Durchströmrichtung teilenden Mittelebene mit ihren nockenseitigen Enden nach außen geneigt sind. Der Zylinderkopf kann dann als Radialkopf ausgeführt werden, sodass insbesondere Bauraumvorteile erreicht werden, beispielsweise kann so Bauraum zur Unterbringung einer Zündspule gewonnen werden.

Gemäß einer bevorzugten Weiterbildung der Erfindung sind die erste und die zweite Nockenwelle sowie die Schlepphebel mit Schlepphebelwelle(n) in einem baulich gesonderten Träger angeordnet, sodass der Ventiltrieb von den Ventilen baulich gesondert ist. Dadurch ist nicht nur eine vereinfachte weil getrennte Fertigung des Zylinderkopfes und des Steuerungsträgers mit Ventiltrieb möglich sondern es ist auch die Montage vereinfacht, indem der Ventiltrieb gesondert vormontierbar ist.

Nachfolgend wird unter Bezugnahme auf Figuren ein besonders zu bevorzugendes Ausführungsbeispiel der Erfindung näher erläutert, dabei zeigen schematisch und beispielhaft
- Figur 1: einen in Kurbelwellenachsrichtung von einem Einlass- zu einem Auslasskanal hin durchströmbaren Zylinderkopf mit zwei kurbelwellenparallelen Nockenwellen in Seitenansicht,
- Figur 2: denselben Zylinderkopf in Draufsicht,
- Figur 3: einen in Kurbelwellenachsrichtung von einem Einlass- zu einem Auslasskanal hin durchströmbaren Zylinderkopf mit zwei kurbelwellenparallelen Nockenwellen in isometrischer Ansicht und
- Figur 4: denselben Zylinderkopf mit Ventilsteuerungsträger.

In den Figuren 1-4 ist auszugsweise ein in Kurbelwellenachsrichtung von einem Einlass- 102, 202, 302, 402 zu einem Auslasskanal 112, 212, 312, 412 hin durchströmbarer Zylinderkopf 100, 200, 300 mit zwei kurbelwellenparallelen Nockenwellen 126, 226, 227, 326, 327, 426, 427 dargestellt, in Figur 4 mit Ventilsteuerungsträger 400. Dabei zeigt Figur 1 eine Seitenansicht, Figur 2 eine Draufsicht und die Figuren 3 und isometrischer Ansichten.

Der Zylinderkopf 100, 200, 300 ist Teil einer hier nicht näher dargestellten Zweizylinder-Brennkraftmaschine in Boxerbauweise, welche vorzugsweise zum Antrieb eines Kraftrads verwendet wird. Die Brennkraftmaschine ist im Fahrzeug mit seiner Kurbelwelle in Fahrzeuglängsrichtung ausgerichtet angeordnet. Jeder Zylinderkopf 100, 200, 300 ist zumindest annähernd in Kurbelwellenachsrichtung von einem zum Fahrzeugheck gerichteten Einlass-102, 202, 302, 402 zu einem zur Fahrzeugfront gerichteten Auslasskanal 112, 212, 312, 412 hin durchströmbar. In den Figuren sind Einlass- 102, 202, 302, 402 und Auslasskanal 112, 212, 312, 412 jeweils durch das von der Kanalwand umhüllte Volumen dargestellt.

Zum Öffnen und Schließen der Kanäle 102, 202, 302, 402, 112, 212, 312, 412 sind einlass- und auslassseitig jeweils zwei in Schließrichtung mittels Ventilfedern 106, 116, 306, 307, 316, 317 federkraftbeaufschlagte Ventile 104, 114, 204, 205, 214, 215, 304, 305, 314, 315, 404, 405, 414, 415 vorgesehen. Eine Betätigung derselben erfolgt mittels von der Kurbelwelle angetriebenen Nockenwellen 126, 226, 227, 326, 327, 426, 427. Hierzu weisen die Nockenwellen 126, 226, 227, 326, 327, 426, 427 jeweils ein Antriebsrad 128, 328, 329 auf, das mittels eines Zugmittels ausgehend von der Kurbelwelle antreibbar ist. Alternativ kann auch nur eine Nockenwelle 126, 226, 227, 326, 327, 426, 427 ausgehend von der Kurbelwelle angetrieben sein und die die Nockenwellen 126, 226, 227, 326, 327, 426, 427 können miteinander in Antriebsverbindung stehen. Gegebenenfalls kann der Antrieb einer der beiden Nockenwellen 126, 226, 227, 326, 327, 426, 427 schaltbar sein, sodass die entsprechenden Ventile 104, 114, 204, 205, 214, 215, 304, 305, 314, 315, 404, 405, 414, 415 auch bei laufender Brennkraftmaschine unbetätigt bleiben.

Die Nockenwellen 126, 226, 227, 326, 327, 426, 427 sind mit jeweils zwei Nocken 110, 120, 210, 220, 310, 320 und 211, 221, 311, 321 versehen, sodass jeweils mit einer Nockenwelle 126, 226, 227, 326, 327, 426, 427 ein Einlass- 104, 204, 205, 304, 305, 404, 405 und ein Auslassventil 114, 214, 215, 314, 315, 414, 415 betätigbar ist.

Eine Kraft-/Bewegungsübertragung von den Nocken 110, 120, 210, 211, 220, 221, 310, 311, 320, 321 zu den Ventilen 104, 114, 204, 205, 214, 215, 304, 305, 314, 315, 404, 405, 414, 415 erfolgt auf kurzem Weg direkt über Schlepphebel 108, 118, 208, 209, 218, 219, 308, 318, 408, 418 welche verschwenkbar auf Schlepphebelwellen 122, 124, 222, 223, 224, 225, 322, 324, 422, 424 gelagert sind. Alternativ können anstelle der Schlepphebel 108, 118, 208, 209, 218, 219, 308, 318, 408, 418 zwischen Nocken 110, 120, 210, 211, 220, 221, 310, 311, 320, 321 und Ventilen 104, 114, 204, 205, 214, 215, 304, 305, 314, 315, 404, 405, 414, 415 auch Tassenstößel, gegebenenfalls mit einer Ventilspielsausgleichseinrichtung, vorgesehen sein.

Die Einlass- und Auslassventile 104, 114, 204, 205, 214, 215, 304, 305, 314, 315, 404, 405, 414, 415 sind gegenüber einer den Zylinder in Durchströmrichtung teilenden Mittelebene mit ihren nockenseitigen Enden nach außen geneigt, sodass der Zylinderkopf 100, 200, 300 als Radialzylinderkopf dargestellt werden kann. Entsprechend sind die Schlepphebel 108, 118, 208, 209, 218, 219, 308, 318, 408, 418 mit ihren Schlepphebelwellen 122, 124, 222, 223, 224, 225, 322, 324, 422, 424 schräg gestellt (Figur 1) und die Nocken 110, 120, 210, 211, 220, 221, 310, 311, 320, 321 weisen schräge Nockenlaufflächen auf.

Der Ventilsteuertrieb umfassend die Nockenwellen 126, 226, 227, 326, 327, 426, 427 sowie die Schlepphebel 108, 118, 208, 209, 218, 219, 308, 318 mit ihren Schlepphebelwellen 122, 124, 222, 223, 224, 225, 322, 324, 422, 424 ist in einem baulich gesonderten Ventilsteuerungsträger 400 angeordnet. Der Ventilsteuerungsträger 400 ist entlang einer Trennebene 441 zweiteilig getrennt und umfasst ein Unterteil 440 sowie ein Oberteil 442. Die Trennebene 441 verläuft in der Nockenwellenebene zumindest annähernd im Bereich der Nockenwellenachsen, sodass bei der Montage die Nockenwellen in das Unterteil 440 eingelegt werden können und nachfolgend das Oberteil 442 montiert werden kann. Ober- und Unterteil 442, 440 sind mehrfach mittels Schrauben 448, 449 miteinander und/oder mit dem Zylinderkopf verschraubt, wobei vorliegend die Schrauben 448, 449 jeweils paarweise gegenüberliegend entlang der Nockenwellen angeordnet sind. Das Oberteil 442 ist im Bereich der Nockenwellen 426, 427 haubenartig geschlossen ausgeführt, während der Bereich zwischen den Nockenwellen 426, 427 nach oben offen ist. Im Bereich der einlassseitigen Nocken sind bügelartige Verbindungen zum nockenwellenantriebsseitigen Bereich des Oberteils 442 vorgesehen. Das Unterteil 440 umfasst seitlich zylinderförmige Aufnahmen 444, 446. In diese sind die Schlepphebelwellen 422, 424 eingeschoben und dort mittels Axialsicherungsringen 423, 425 gesichert. Der Ventilsteuerungsträger 400 ist im Aluminiumdruckguss gefertigt und spanend nachbearbeitet. Zylinderkopf und Steuertrieb können daher zunächst gesondert bearbeitet und montiert und dann zusammengefügt werden, was erhebliche Fertigungs- und Montage bzw. Wartungsvorteile bietet.

Mit der erfindungsgemäßen Brennkraftmaschine können hohe Drehzahlen bei gleichzeitig hoher Ventilbeschleunigung erreicht werden und sie kann insbesondere aufgrund der geringen Bauteilanzahl kostengünstig hergestellt werden. Aufgrund der vorliegenden Durchströmung des Zylinderkopfes 100, 200, 300 in Fahrzeuglängsrichtung vom Fahrzeugheck zur Fahrzeugfront hin wird die Auslassseite fahrtwindbedingt angeströmt, sodass eine Luftkühlung der Brennkraftmaschine möglich ist. Diese Anordnung bietet zudem Vorteile hinsichtlich des Designs, da die Auslasskrümmer nach vorne gerichtet und Einspritzung oder Vergaser zum Fahrzeugheck hin gerichtet angeordnet werden können. Die kleine Projektionsfläche in Fahrtrichtung bedingt einen sehr guten Strömungswiderstandswert. Ein Fahrzeug mit einer derartigen Brennkraftmaschine in Boxerbauweise erlaubt eine besonders ergonomische Fahrerhaltung.

## Patentansprüche

1. Brennkraftmaschine umfassend eine Kurbelwelle, wenigstens einen zumindest annähernd in Kurbelwellenachsrichtung von einem Einlass-(102, 202, 302, 402) zu einem Auslasskanal (112, 212, 312, 412) hin durchströmbaren Zylinderkopf (100, 200, 300) mit Ventilen (104, 114, 204, 205, 214, 215, 304, 305, 314, 315) zum Öffnen und Schließen der Kanäle (102, 202, 302, 402, 112, 212, 312, 412)sowie eine erste und eine zweite Nockenwelle (126, 226, 227, 326, 327, 426, 427) zur Betätigung der Ventile (104, 114, 204, 205, 214, 215, 304, 305, 314, 315, 404, 405, 414, 415), wobei sowohl die erste als auch die zweite Nockenwelle (126, 226, 227, 326, 327, 426, 427) jeweils einem Einlass- (104, 204, 205, 304, 305, 404, 405) und einem Auslassventil (114, 214, 215, 314, 315, 414, 415) zugeordnet und zumindest annähernd parallel zur Kurbelwelle angeordnet, und wobei die Ventile (104, 114, 204, 205, 214, 215, 304, 305, 314, 315, 404, 405, 414, 415) direkt mittels Schlepphebel (108, 118, 208, 209, 218, 219, 308, 318) betätigbar sind, **dadurch gekennzeichnet, dass** die erste und die zweite Nockenwelle (126, 226, 227, 326, 327, 426, 427) sowie die Schlepphebel (108, 118, 208, 209, 218, 219, 308, 318, 408, 418) mit Schlepphebelwelle(n) (122, 124, 222, 223, 224, 225, 322, 324, 422, 424) in einem baulich gesonderten Träger (400) angeordnet sind und der Träger (400) entlang einer Trennebene (441) zweiteilig getrennt ist und ein Unterteil (440) sowie ein Oberteil (442) umfasst.

2. Brennkraftmaschine nach Anspruch 1, **dadurch gekennzeichnet, dass** Einlass- und Auslassventil(e) (104, 114, 204, 205, 214, 215, 304, 305, 314, 315, 404, 405, 414, 415) gegenüber einer den Zylinder in Durchströmrichtung teilenden Mittelebene mit ihren nockenseitigen Enden nach außen geneigt sind.

3. Kraftfahrzeug, insbesondere Kraftrad, umfassend eine Brennkraftmaschine nach einem der vorhergehenden Ansprüche.

## Claims

1. An internal combustion engine comprising a crankshaft, at least one cylinder head (100, 200, 300) flowed through, at least approximately in the camshaft axial direction, from an intake manifold (102, 202, 302, 402) to an exhaust manifold (112, 212, 312, 412) and with valves (104, 114, 204, 205, 214, 21!5; 304, 305, 314, 315) for opening and closing the ducts (102, 202, 302, 402, 112, 212, 312, 412) and a first and a second camshaft (126, 226, 227, 326, 327, 426, 427) for actuating the valves (104, 114, 204, 205, 214, 215, 304, 305, 314, 315, 404, 405, 414, 415) wherein the first and the second crankshaft (126, 226, 227, 326, 327, 426, 427) each are associated with an intake valve (104, 204, 205, 304, 305, 404, 405) and an exhaust valve (114, 214, 215, 314, 315, 414, 415) and are disposed at least approximately parallel to the crankshaft, and wherein the valves (104, 114, 204, 205, 214, 215, 304, 305, 314, 315, 404, 405, 414, 415) are directly actuatable by drag levers (108, 118, 208, 209, 218, 219, 308, 318), **characterised in that** the first and the second camshaft (126, 226, 227, 326, 327, 426, 427) and the drag levers (108, 118, 208, 209, 218, 219, 308, 318, 408,418) and the drag levers (122, 124, 222, 223, 224, 225, 322, 324, 422, 424) are disposed in a spatially separate carrier (400) and the carrier (400) is divided along a partition plane (441)and comprises a bottom part (440) and a top part (442).

2. An engine according to claim 1, **characterised in that** the camside ends of the intake and exhaust valves (104, 114, 204, 205, 214, 215, 304, 305, 314, 315, 404, 405, 414, 415) slope outwards relative to a central plane dividing the cylinder in the flow-through direction.

3. A motor vehicle, especially a motorcycle, comprising an engine according to any of the preceding claims.

## Revendications

1. Moteur à combustion interne comportant un vilebrequin, au moins une tête de cylindre (100, 200, 300) traversée au moins dans la direction de l'axe du vilebrequin, un canal d'admission (102, 202, 302, 402) à un canal d'échappement (112, 212, 312, 412), et avec des soupapes (104, 114, 204, 205, 214, 215, 304, 305, 314, 315), pour ouvrir et fermer les canaux (102, 202, 302, 402, 112, 212, 312, 412) ainsi qu'un premier et un second arbre à cames (126, 226, 227, 326, 327, 426, 427) pour actionner les soupapes (104, 114, 204, 205, 214, 215, 304, 305, 314, 315, 404, 405, 414, 415), à la fois le premier et le second arbres à cames (126, 226, 227, 326, 327, 426, 427) au moins pratiquement parallèles au vilebrequin étant associés à une soupape d'admission (104, 204, 205, 304, 305, 404, 405) et à une soupape d'échappement (114, 214, 215, 314, 315, 414, 415), et
les soupapes (104, 114, 204, 205, 214, 215, 304, 305, 314, 315, 404, 405, 414, 415) sont actionnées directement par des linguets (108, 118, 208, 209, 218, 219, 308, 318),
moteur **caractérisé en ce que**
le premier et le second arbres à cames (126, 226, 227, 326, 327, 426, 427) ainsi que les linguets (108, 118, 208, 209, 218, 219, 308, 318, 408, 418) avec les arbres de linguet (122, 124, 222, 223, 224, 225, 322, 324, 422, 424) sont logés dans un support (400) de construction séparée et divisé en deux parties dans un plan de joint (441) en ayant une partie inférieure (440) et une partie supérieure (442).

2. Moteur à combustion interne selon la revendication 1,
**caractérisé en ce que** les soupapes d'admission et d'échappement (104, 114, 204, 205, 214, 215, 304, 305, 314, 315, 404, 405, 414, 415) sont inclinées vers l'extérieur par rapport au plan médian divisant les cylindres dans la direction de passage, avec leurs extrémités côté came tournées vers l'extérieur.

3. Véhicule à moteur, notamment motocycle comportant un moteur à combustion interne selon l'une quelconque des revendications précédentes.
